# EUROPÄISCHE PATENTSCHRIFT

(11) **EP 3 079 832 B1**
(45) Veröffentlichungstag und Bekanntmachung des Hinweises auf die Patenterteilung: **25.10.2017**
(21) Anmeldenummer: 13811156.2
(22) Anmeldetag: 12.12.2013
(51) Int. Cl.: B05B 9/01, B05B 12/00, B05B 1/30

(54) **VENTILPISTOLE FÜR EIN HOCHDRUCKREINIGUNGSGERÄT**
VALVE GUN FOR A HIGH-PRESSURE CLEANING DEVICE
PISTOLET À VALVE POUR APPAREIL DE NETTOYAGE HAUTE PRESSION

(43) Veröffentlichungstag der Anmeldung: 19.10.2016
(73) Patentinhaber: Alfred Kärcher GmbH & Co. KG, 71364 Winnenden (DE)
(72) Erfinder: BREUER, Christoph, 70734 Fellbach (DE); KNÖDLER, Daniel, 71549 Auenwald (DE)
(74) Vertreter: Hoeger, Stellrecht & Partner Patentanwälte mbB
(86) Internationale Anmeldenummer: PCT/EP2013/076456
(87) Internationale Veröffentlichungsnummer: WO 2015/086084

(56) Entgegenhaltungen:
- DE-A1- 3 826 784
- GB-A- 2 502 338
- US-B2- 7 389 949

## Beschreibung

Die Erfindung betrifft eine Ventilpistole für ein Hochdruckreinigungsgerät, umfassend einen Einlasskanal mit einem Einlass zum Zuführen einer unter Druck stehenden Flüssigkeit und einen Auslasskanal mit einem Auslass zum Abgeben der Flüssigkeit, ein im Strömungsweg zwischen dem Einlass und dem Auslass angeordnetes Ventil, ein manuell zwischen einer Ruhestellung und einer Freigabestellung bewegbares Auslöseglied zum Öffnen und Schließen des Ventils, ein manuell zwischen einer sperrenden Stellung und einer entsperrenden Stellung bewegbares erstes Arretierungsglied zum Arretieren des Auslöseglieds in der Ruhestellung, und einen vom Benutzer mit der Hand umgreifbaren Handgriff zum Halten der Ventilpistole.

Mit Hilfe derartiger Ventilpistolen kann die Abgabe von Flüssigkeit, die von einem Hochdruckreinigungsgerät unter Druck gesetzt wurde, gesteuert werden. An einen Einlass kann beispielsweise ein Druckschlauch angeschlossen werden und an einen Auslass kann beispielsweise eine Sprühlanze angeschlossen werden. Über den Druckschlauch kann der Ventilpistole unter einem hohen Druck stehende Flüssigkeit zugeführt werden, und über die Sprühlanze kann die Flüssigkeit auf einen Gegenstand gerichtet werden. Der Druck der Flüssigkeit kann beispielsweise mehr als 100 bar, insbesondere mehr als 200 bar betragen. Zur Steuerung der Flüssigkeitsabgabe hat der Benutzer die Möglichkeit, ein Auslöseglied aus einer Ruhestellung in eine Freigabestellung zu bewegen. Das Auslöseglied ist mechanisch mit einem im Strömungsweg zwischen dem Einlass und dem Auslass angeordneten Ventil gekoppelt. In der Ruhestellung des Auslöseglieds ist das Ventil geschlossen und in der Freigabestellung des Auslöseglieds ist das Ventil geöffnet. Um eine unbeabsichtigte Betätigung des Auslöseglieds zu vermeiden, weist die Ventilpistole ein erstes Arretierungsglied auf, das manuell zwischen einer sperrenden Stellung und einer entsperrenden Stellung bewegbar ist. Mit Hilfe des ersten Arretierungsglieds kann das Auslöseglied in der Ruhestellung gesperrt werden. Hierzu nimmt das erste Arretierungsglied seine sperrende Stellung ein. Um das Auslöseglied zu entsperren, muss das erste Arretierungsglied in seine entsperrende Stellung überführt werden, in der es das Auslöseglied freigibt.

Die Ventilpistole weist einen Handgriff auf, der nach Art eines Pistolengriffs ausgebildet ist und vom Benutzer mit der Hand umgriffen werden kann.

Eine Ventilpistole der eingangs genannten Art ist aus der Veröffentlichung DE 38 26 784 A1 bekannt. Das Auslöseglied ist bei dieser Ventilpistole in Form eines Schwenkhebels ausgestaltet, der auf der dem Auslass zugewandten Vorderseite des Handgriffs angeordnet ist und vom Benutzer beim Umgreifen des Handgriffs mit den Fingern erfasst und in die dem Auslass abgewandte Richtung nach hinten verschwenkt werden kann. Unterhalb des Schwenkhebels ist ein verschwenkbares Arretierungsglied positioniert, das nach Art eines Riegels ausgebildet ist, der den Schwenkhebel in der Ruhestellung arretiert. Um den Schwenkhebel in seine Freigabestellung bewegen zu können, muss der Benutzer das Arretierungsglied mit den Fingern aus einer Aussparung des Schwenkhebels herausdrücken. Dies erschwert die Handhabung der Ventilpistole.

Aus der US 7,389,949 B2 ist eine Ventilpistole bekannt, bei der das Auslöseglied ebenfalls in Form eines Schwenkhebels ausgebildet ist, der an der dem Auslass der Ventilpistole zugewandten Vorderseite des Handgriffs angeordnet ist. Zur Arretierung des Schwenkhebels in der Ruhestellung kommt ein Sicherungshebel zum Einsatz, der am Schwenkhebel verschwenkbar gelagert ist und in einer ersten Stellung in die dem Auslass abgewandte Richtung nach hinten vom Schwenkhebel absteht. Beim Verschwenken des Schwenkhebels aus der Ruhestellung in die Freigabestellung muss der Benutzer den Sicherungshebel entgegen einer federelastischen Rückstellkraft in eine entsperrende Stellung überführen, in der der Sicherungshebel parallel zum Schwenkhebel ausgerichtet ist. Die Betätigung des Schwenkhebels erfolgt gegen die Wirkung der nicht unbeträchtlichen Rückstellkraft des Sicherungshebels. Dies kann bei einem länger andauernden Betrieb der Ventilpistole zu einer Ermüdung des Benutzers führen, der den Schwenkhebel und den Sicherungshebel mit den Fingern zum Handgriff ziehen muss, und erschwert daher die Handhabung der Ventilpistole.

Aufgabe der vorliegenden Erfindung ist es, eine Ventilpistole der gattungsgemäßen Art derart weiterzubilden, dass sie eine einfachere Handhabung aufweist.

Diese Aufgabe wird bei einer Ventilpistole der eingangs genannten Art erfindungsgemäß dadurch gelöst, dass das Auslöseglied an der dem Auslass abgewandten Rückseite des Handgriffs angeordnet ist und dass das erste Arretierungsglied an der dem Auslass zugewandten Vorderseite des Handgriffs angeordnet ist.

Bei der erfindungsgemäßen Ventilpistole kann der Benutzer den Handgriff umgreifen, wobei er das an der Rückseite des Handgriffs angeordnete Auslöseglied mit seinem Handballen und das an der Vorderseite des Handgriffs angeordnete erste Arretierungsglied mit seinen Fingern betätigen kann. Beim Umgreifen des Handgriffs kann der Benutzer das Auslöseglied intuitiv entsperren, indem er mit seinen Fingern das erste Arretierungsglied erfasst und aus der sperrenden Stellung in die entsperrende Stellung bewegt. Die Betätigung des Auslöseglieds erfolgt gegenläufig zur Betätigung des ersten Arretierungsglieds. Das Auslöseglied und das erste Arretierungsglied sind am Handgriff angeordnet und können vom Benutzer auf einfache Weise ergriffen werden. Dies erleichtert die Handhabung der Ventilpistole.

Das Auslöseglied kann in der Ruhestellung aus der Rückseite des Handgriffs herausragen.

Das erste Arretierungsglied kann in der sperrenden Stellung aus der Vorderseite des Handgriffs herausragen.

Wird von der Ventilpistole unter Druck stehende Flüssigkeit abgegeben, so übt die Flüssigkeit auf die Ventilpistole einen Rückstoß aus. Die Positionierung des Auslöseglieds an der Rückseite des Handgriffs hat zur Folge, dass die Ventilpistole unter dem Einfluss des Rückstoßes der Flüssigkeit gegen den Handballen des Benutzers gedrückt wird. Der Handballen des Benutzers wirkt somit nach Art eines Widerlagers, an dem sich die Ventilpistole abstützt. Das Auslöseglied muss daher vom Benutzer nicht mit großem Kraftaufwand mit den Fingern gegen den Handgriff gedrückt werden.

Bei der erfindungsgemäßen Ventilpistole bildet der Handgriff ein feststehendes Bauteil aus, das zwischen dem bewegbaren Auslöseglied und dem bewegbaren ersten Arretierungsglied angeordnet ist und dem Benutzer eine intuitive Bedienung der Ventilpistole ermöglicht.

Das Auslöseglied kann zwischen einer Ruhestellung, in der das Ventil geschlossen ist, und einer Freigabestellung, in der das Ventil geöffnet ist, hin und her bewegt werden. Das Auslöseglied ist hierzu mechanisch mit dem Ventil gekoppelt. Das Auslöseglied kann beispielsweise linear verschiebbar gelagert sein.

Bei einer besonders bevorzugten Ausgestaltung der Erfindung ist das Auslöseglied um eine erste Schwenkachse verschwenkbar gelagert. Beim Ergreifen des Handgriffs kann der Benutzer das Auslöseglied mit seinem Handballen aus der Ruhestellung in die Freigabestellung verschwenken, nachdem er zuvor das erste Arretierungsglied in die entsperrende Stellung überführt hat.

Der Handgriff weist einen dem Daumen und dem Zeigefinger des Benutzers zugeordneten oberen Endbereich und einen dem oberen Endbereich abgewandten unteren Endbereich auf. Von Vorteil ist es, wenn die erste Schwenkachse im unteren Endbereich des Handgriffs angeordnet ist. Umgreift der Benutzer mit Daumen und Zeigefinger den oberen Endbereich des Handgriffs, so kann er gleichzeitig auch den der ersten Schwenkachse abgewandten Bereich des Auslöseglieds ergreifen und das Auslöseglied auf einfache Weise aus der Ruhestellung in die Freigabestellung verschwenken.

Das erste Arretierungsglied kann aus einer sperrenden Stellung, in der es das Auslöseglied in der Ruhestellung arretiert, in eine entsperrende Stellung bewegt werden, in der es das Auslöseglied freigibt. Hierzu kann das erste Arretierungsglied linear verschiebbar gelagert sein. Beispielsweise kann vorgesehen sein, dass das erste Arretierungsglied in seiner sperrenden Stellung aus der dem Auslass der Ventilpistole zugewandten Vorderseite des Handgriffs herausragt und zum Freigeben des Auslöseglieds in Richtung Handgriff nach hinten verschiebbar ist.

Besonders günstig ist es, wenn das erste Arretierungsglied um eine zweite Schwenkachse verschwenkbar gelagert ist. Dies ermöglicht eine konstruktiv besonders einfache Ausgestaltung der Ventilpistole.

Die zweite Schwenkachse ist günstigerweise parallel zur ersten Schwenkachse ausgerichtet.

Wie bereits erwähnt, weist der Handgriff einen dem Daumen und dem Zeigefinger des Benutzers zugeordneten oberen Endbereich und einen dem oberen Endbereich abgewandten unteren Endbereich auf. Die zweite Schwenkachse ist bevorzugt im oberen Endbereich des Handgriffs angeordnet oder in einem dem oberen Endbereich des Handgriffs benachbarten Gehäusebereich der Ventilpistole. Beispielsweise kann vorgesehen sein, dass der Handgriff von einem dem Auslass der Ventilpistole abgewandten rückwärtigen Gehäusebereich der Ventilpistole absteht und die zweite Schwenkachse im rückwärtigen Gehäusebereich angeordnet ist.

Bei einer vorteilhaften Ausführungsform der Erfindung weist das erste Arretierungsglied einen Betätigungsarm und einen Arretierungsarm auf, wobei der Betätigungsarm in der sperrenden Stellung des ersten Arretierungsglieds aus der Vorderseite des Handgriffs herausragt und der Arretierungsarm in der sperrenden Stellung des ersten Arretierungsglieds eine Bewegung des Auslöseglieds von der Ruhestellung in die Freigabestellung blockiert. Der Arretierungsarm kann hierzu mit oder ohne Spiel am Auslöseglied anliegen.

Günstig ist es, wenn der Arretierungsarm in der sperrenden Stellung des Arretierungsglieds mit seinem freien Ende am Auslöseglied mit Spiel oder ohne Spiel anliegt.

Vorzugsweise sind der Betätigungsarm und der Arretierungsarm im Winkel zueinander ausgerichtet.

Es kann vorgesehen sein, dass das erste Arretierungsglied L-förmig ausgebildet ist, wobei der Betätigungsarm einen ersten Schenkel und der Arretierungsarm einen zweiten Schenkel des ersten Arretierungsglieds ausbildet.

Bevorzugt weist der Arretierungsarm an seinem freien Ende eine frei drehbare Rolle auf, mit der er in der sperrenden Stellung des ersten Arretierungsglieds am Auslöseglied mit oder ohne Spiel anliegt. Beim Verschwenken des ersten Arretierungsglieds aus der sperrenden Stellung in die entsperrende Stellung kann sich die am freien Ende des Arretierungsarms angeordnete Rolle am Auslöseglied abrollen und dieses freigeben.

Bei einer vorteilhaften Ausführungsform der Erfindung taucht der Arretierungsarm in der entsperrenden Stellung des ersten Arretierungsglieds in eine Ausnehmung des Auslöseglieds ein. Das Auslöseglied kann beispielsweise eine Vertiefung aufweisen, die den Arretierungsarm in der entsperrenden Stellung des ersten Arretierungsglieds aufnimmt.

Um das Risiko einer unbeabsichtigten Betätigung des Auslöseglieds besonders gering zu halten, weist die Ventilpistole bei einer vorteilhaften Ausführungsform der Erfindung ein zweites Arretierungsglied auf, das zwischen einer sperrenden Stellung und einer entsperrenden Stellung hin und her bewegbar ist, wobei das Auslöseglied vom zweiten Arretierungsglied in der sperrenden Stellung arretierbar und in der entsperrenden Stellung freigebbar ist. Bei einer derartigen Ausführungsform weist die Ventilpistole zwei unabhängig voneinander betätigbare Arretierungsglieder auf. Soll das Auslöseglied betätigt werden, so muss der Benutzer sowohl das erste Arretierungsglied als auch das zweite Arretierungsglied aus einer sperrenden Stellung in eine entsperrende Stellung bewegen.

Von Vorteil ist es, wenn das zweite Arretierungsglied an einem in der Ruhestellung des Auslöseglieds aus dem Handgriff herausragenden Bereich des Auslöseglieds bewegbar gelagert ist, wobei das zweite Arretierungsglied in seiner sperrenden Stellung aus dem Auslöseglied herausragt und in seiner entsperrenden Stellung vollständig in das Auslöseglied eintaucht. In seiner sperrenden Stellung blockiert das zweite Arretierungsglied eine Bewegung des Auslöseglieds in Richtung auf den Handgriff und in der entsperrenden Stellung des zweiten Arretierungsglieds kann das Auslöseglied, sofern sich auch das erste Arretierungsglied in seiner entsperrenden Stellung befindet, in Richtung auf den Handgriff bewegt werden. Das zweite Arretierungsglied kann beispielsweise parallel zur ersten Schwenkachse verschiebbar am Auslöseglied gelagert sein. Bevorzugt weist das Auslöseglied in seinem in der Ruhestellung aus dem Handgriff herausragenden Bereich eine Durchbrechung auf, in der das zweite Arretierungsglied verschiebbar gelagert ist.

Das Ventil der eingangs genannten Ventilpistole weist günstigerweise eine Schließkörper auf, der in einer Schließstellung an einem Ventilsitz dicht anliegt und von einem Ventilstößel mit einer Öffnungskraft beaufschlagbar ist zum Verschieben des Schließkörpers in eine zum Ventilsitz beabstandete Offenstellung. Der Ventilsitz ist im Strömungsweg zwischen dem Einlass und dem Auslass der Ventilpistole angeordnet. Nimmt der Schließkörper seine Schließstellung ein, so unterbricht er die Strömungsverbindung zwischen dem Einlass und dem Auslass. Nimmt der Schließkörper seine Offenstellung ein, so gibt er die Strömungsverbindung zwischen dem Einlass und dem Auslass frei.

Das Auslöseglied ist günstigerweise über einen um eine Kopplungshebelachse verschwenkbar gelagerten Kopplungshebel mit dem Ventilstößel gekoppelt. Beim Bewegen aus der Ruhestellung in die Freigabestellung übt das Auslöseglied eine Auslösekraft auf den Kopplungshebel aus, so dass dieser um die Kopplungshebelachse verschenkt wird und hierbei über den Ventilstößel eine Öffnungskraft auf den Schließkörper ausübt. Die Zwischenschaltung des Kopplungshebels zwischen das Auslöseglied und den Ventilstößel ermöglicht es, die zum Öffnen des Ventils erforderliche Betätigungskraft, die vom Benutzer auf das Auslöseglied ausgeübt werden muss, zu reduzieren.

Das Auslöseglied kann als um die erste Schwenkachse verschwenkbarer Auslösehebel ausgestaltet sein, der über den Kopplungshebel mit dem Ventilstößel gekoppelt ist.

Es kann allerdings auch vorgesehen sein, dass das Auslöseglied als am Handgriff verschiebbares Schiebeglied ausgebildet ist, das über den Kopplungshebel mit dem Ventilstößel gekoppelt ist und beim Übergang aus der Ruhestellung in die Freigabestellung in den Handgriff eingeschoben wird.

Der Kopplungshebel weist ein Betätigungselement auf, über das der Ventilstößel mit der Öffnungskraft beaufschlagbar ist. Das Betätigungselement ist günstigerweise justierbar.

Von Vorteil ist es, wenn das Betätigungselement als Justierschraube ausgebildet ist, die in ein Innengewinde des Kopplungshebels einschraubbar ist.

Eine besonders einfache Handhabung wird bei einer Ventilpistole der eingangs genannten Art, insbesondere bei einer Ventilpistole der voranstehend erläuterten Art, dadurch erzielt, dass der Kopplungshebel ein erstes und ein zweites Kraftaufnahmeelement aufweist, wobei beim Bewegen des Auslöseglieds aus der Ruhestellung in die Freigabestellung zuerst das erste Kraftaufnahmeelement und dann das zweite Kraftaufnahmeelement mit einer Auslösekraft beaufschlagbar sind, wobei das erste Kraftaufnahmeelement einen größeren Abstand zur Kopplungshebelachse aufweist als das zweite Kraftaufnahmeelement. Um den Kopplungshebel um die Kopplungshebelachse zu verschwenken, kann er mit einer Auslösekraft beaufschlagt werden. Hierzu weist der Kopplungshebel günstigerweise ein erstes Kraftaufnahmeelement und ein zweites Kraftaufnahmeelement auf. Das erste Kraftaufnahmeelement ist in einem größeren Abstand zur Kopplungshebelachse angeordnet als das zweite Kraftaufnahmeelement. Wird das Auslöseglied ausgehend von seiner Ruhestellung in seine Freigabestellung bewegt, so wird der Kopplungshebel zuerst über das erste Kraftaufnahmeelement mit einer Auslösekraft beaufschlagt und beim weiteren Bewegen des Auslöseglieds wird der Kopplungshebel über das zweite Kraftaufnahmeelement mit einer Auslösekraft beaufschlagt. Beim Übergang von der Ruhestellung in die Freigabestellung des Auslöseglieds ändern sich somit die Hebelverhältnisse des Kopplungshebels. In einer ersten Phase des Übergangs kann aufgrund des günstigen Hebelverhältnisses, das sich aus dem verhältnismäßig großen Abstand zwischen dem ersten Kraftaufnahmeelement und der Kopplungshebelachse ergibt, eine große Öffnungskraft auf den Ventilstößel ausgeübt werden, selbst wenn der Benutzer das Auslöseglied nur mit einer verhältnismäßig geringen Betätigungskraft beaufschlagt. Der große Abstand zwischen dem ersten Kraftaufnahmeelement und der Kopplungshebelachse hat zur Folge, dass während der ersten Phase der Bewegung des Auslöseglieds nur ein verhältnismäßig geringer Hub des Ventilstößels, das heißt nur ein verhältnismäßig geringer Verschiebeweg des Ventilstößels erzielt werden kann. Dieser verhältnismäßig geringe Hub reicht allerdings aus, um den Schließkörper so weit vom Ventilsitz des Ventils abzuheben, dass sich der Druck der Flüssigkeit stromaufwärts des Ventilsitzes beträchtlich abbaut. In einer zweiten Phase der Bewegung des Auslöseglieds erfolgt dann die Beaufschlagung des Kopplungshebels über das zweite Kraftaufnahmeelement, das einen geringeren Abstand zur Kopplungshebelachse aufweist als das erste Kraftaufnahmeelement. Der geringere Abstand des zweiten Kraftaufnahmeelements hat zur Folge, dass ein größerer Verschiebeweg des Ventilstößels erzielt werden kann, so dass der Schließkörper des Ventils in einem verhältnismäßig großen Abstand zum Ventilsitz überführt werden kann.

Günstigerweise beträgt der Abstand des Schließkörpers zum Ventilsitz in der Offenstellung des Schließkörpers mindestens 1 mm, insbesondere etwa 2 mm. Dadurch können Strömungsverluste der Flüssigkeit beim Durchströmen des Ventils gering gehalten werden.

Die Ventilpistole zeichnet sich bei einer derartigen Ausgestaltung durch eine besonders einfache Handhabung aus, da der Benutzer auf das an der Rückseite des Handgriffs angeordnete Auslöseglied nur eine verhältnismäßig geringe Betätigungskraft ausüben muss und dennoch der Ventilstößel mit einer hohen Öffnungskraft beaufschlagt werden kann. Der Rückstoß der Flüssigkeit drückt die Ventilpistole gegen den Handballen des Benutzers und unterstützt dadurch die Betätigung des Auslöseglieds, das zuvor vom Benutzer manuell entsperrt werden muss, indem er das mindestens eine Arretierungsglied in die das Auslöseglied entsperrende Stellung bewegt.

Die Kraftverhältnisse zur Betätigung der Ventilpistole werden auf konstruktiv einfache Weise durch die Ausgestaltung des Kopplungshebels beeinflusst, über den das Auslöseglied mit dem Ventilstößel gekoppelt ist. Der Ventilstößel wird vom Betätigungselement des Kopplungshebels mit der Öffnungskraft beaufschlagt. Der Abstand des Betätigungselements zur Kopplungshebelachse kann gering gewählt werden. Insbesondere kann vorgesehen sein, dass der Abstand, den das Betätigungselement zur Kopplungshebelachse aufweist, etwa ein Zehntel des Abstands beträgt, den das erste Kraftaufnahmeelement zur Kopplungshebelachse aufweist.

Der Abstand des zweiten Kraftaufnahmeelements zur Kopplungshebelachse beträgt günstigerweise etwa 40 % bis 80 %, insbesondere ca. 65 % bis 75 % des Abstands, den das erste Kraftaufnahmeelement zur Kopplungshebelachse aufweist.

Günstig ist es, wenn das Auslöseglied ein erstes und ein zweites Kraftbeaufschlagungselement aufweist, wobei das erste Kraftaufnahmeelement des Kopplungshebels an das erste Kraftbeaufschlagungselement anlegbar ist und wobei das zweite Kraftaufnahmeelement des Kopplungshebels an das zweite Kraftbeaufschlagungselement anlegbar ist. Wird das Auslöseglied ausgehend von seiner Ruhestellung in seine Freigabestellung bewegt, so kontaktiert zunächst das erste Kraftaufnahmeelement des Kopplungshebels das erste Kraftbeaufschlagungselement des Auslöseglieds, so dass der Kopplungshebel um die Kopplungshebelachse verschwenkt wird und hierbei den Ventilstößel mit einer großen Öffnungskraft beaufschlagt. Nach Abschluss der ersten Phase der Bewegung des Auslöseglieds kontaktiert das zweite Kraftaufnahmeelement des Kopplungshebels das zweite Kraftbeaufschlagungselement des Auslöseglieds, so dass die Schwenkbewegung des Kopplungshebels weitergeführt wird, wobei nun vom Betätigungselement des Kopplungshebels eine geringere Öffnungskraft auf den Ventilstößel ausgeübt wird, dieser jedoch um einen beträchtlichen Weg verschoben werden kann.

Von Vorteil ist es, wenn das erste Kraftaufnahmeelement und das erste Kraftbeaufschlagungselement eine erste Führungsfläche und ein die erste Führungsfläche kontaktierendes und entlang der ersten Führungsfläche bewegbares erstes Kontaktelement ausbilden, und wenn das zweite Kraftaufnahmeelement und das zweite Kraftbeaufschlagungselement eine zweite Führungsfläche und ein die zweite Führungsfläche kontaktierendes und entlang der zweiten Führungsfläche bewegbares zweites Kontaktelement ausbilden.

Um die zum Abheben des Schließkörpers vom Ventilsitz erforderliche Betätigungskraft, die der Benutzer auf das Auslöseglied ausüben muss, besonders gering zu halten, ist bei einer vorteilhaften Ausgestaltung vorgesehen, dass der Neigungswinkel der Tangente der ersten Führungsfläche an der momentanen Kontaktstelle des ersten Kontaktelements bezogen auf eine parallel zu einer Längsachse des Auslasskanals ausgerichtete Referenzlinie geringer ist als der Neigungswinkel der Tangente der zweiten Führungsfläche an der momentanen Kontaktstelle des zweiten Kontaktelements bezogen auf die Referenzlinie. Bei einer derartigen Ausgestaltung der Erfindung bewegt sich beim Bewegen des Auslöseglieds aus der Ruhestellung in die Freigabestellung zunächst das erste Kontaktelement entlang der ersten Führungsfläche, wobei das erste Kontaktelement die erste Führungsfläche kontaktiert, und anschließend bewegt sich das zweite Kontaktelement entlang der zweiten Führungsfläche, wobei das zweite Kontaktelement die zweite Führungsfläche kontaktiert. Die erste Führungsfläche ist derart ausgebildet, dass die Tangente der ersten Führungsfläche an der momentanen Kontaktstelle, an der das erste Kontaktelement die erste Führungsfläche bei seiner Bewegung entlang der ersten Führungsfläche kontaktiert, zu einer Referenzlinie geneigt ist. Die zweite Führungsfläche ist derart ausgebildet, dass die Tangente der zweiten Führungsfläche an der momentanen Kontaktstelle, an der das zweite Kontaktelement die zweite Führungsfläche bei seiner Bewegung entlang der zweiten Führungsfläche kontaktiert, zu der Referenzlinie ebenfalls geneigt ist. Der Neigungswinkel zwischen der Tangente der ersten Führungsfläche und der Referenzlinie ist geringer als der Neigungswinkel zwischen der Tangente der zweiten Führungsfläche und der Referenzlinie. Die Referenzlinie ist parallel zu einer Längsachse des Auslasskanals ausgerichtet. Während der ersten Phase der Bewegung des Auslöseglieds bewegt sich das erste Kontaktelement entlang der ersten Führungsfläche und über die erste Führungsfläche und das erste Kontaktelement wird vom Auslöseglied eine erste Auslösekraft auf den Kopplungshebel übertragen. Während der zweiten Phase der Bewegung des Auslöseglieds bewegt sich das zweite Kontaktelement entlang der zweiten Führungsfläche und über die zweite Führungsfläche und das zweite Kontaktelement wird vom Auslöseglied eine zweite Auslösekraft auf den Kopplungshebel übertragen. Der geringere Neigungswinkel der Tangente der ersten Führungsfläche hat zur Folge, dass der Kopplungshebel während der ersten Phase der Bewegung des Auslöseglieds nicht so stark verschwenkt wird wie während der zweiten Phase der Bewegung des Auslöseglieds. Das Auslöseglied kann deshalb während der ersten Phase seiner Bewegung mit verhältnismäßig geringer Kraft bewegt werden. Während der zweiten Phase der Bewegung wird der Kopplungshebel aufgrund des größeren Neigungswinkels der Tangente der zweiten Führungsfläche stärker verschwenkt, so dass ein beträchtlicher Hub des Schließkörpers erzielt werden kann. Maßgeblich für das Ausmaß der Schwenkbewegung des Kopplungshebels in der ersten Phase der Bewegung des Auslöseglieds ist der Neigungswinkel zwischen der Tangente der ersten Führungsfläche an der momentanen Kontaktstelle des ersten Kontaktelements und der Referenzlinie. Je größer der Neigungswinkel ist, desto größer ist das Ausmaß der Schwenkbewegung des Kopplungshebels.

Die Neigung der Tangente der ersten Führungsfläche an der momentanen Kontaktstelle des ersten Kontaktelements bezogen auf die Referenzlinie kann beispielsweise etwa 10° bis 45° betragen, insbesondere etwa 15° bis 35°.

Die Neigung der Tangente der zweiten Führungsfläche an der momentanen Kontaktstelle des zweiten Kontaktelements bezogen auf die Referenzlinie kann beispielsweise 55° bis 85° betragen, insbesondere 60° bis 80°.

Die erste Führungsfläche und/oder die zweite Führungsfläche können bogenförmig gekrümmt sein.

Bei einer bevorzugten Ausführungsform sind die erste Führungsfläche und die zweite Führungsfläche eben ausgestaltet. Die beiden Führungsflächen bilden bei einer derartigen Ausführungsform jeweils eine schiefe Ebene aus, an der sich das erste Kontaktelement bzw. das zweite Kontaktelement beim Bewegen des Auslöseglieds entlang bewegen. Die erste Führungsfläche bildet in Kombination mit dem ersten Kontaktelement ein erstes Keilgetriebe aus und die zweite Führungsfläche bildet in Kombination mit dem zweiten Kontaktelement ein zweites Keilgetriebe aus. Über die beiden Keilgetriebe ist das Auslöseglied mit dem Kopplungshebel mechanisch verbunden.

Bevorzugt sind die erste Führungsfläche und/oder die zweite Führungsfläche parallel zur Kopplungshebelachse ausgerichtet.

Günstig ist es, wenn die erste Führungsfläche und die zweite Führungsfläche am Auslöseglied angeordnet sind und das erste Kontaktelement und das zweite Kontaktelement am Kopplungshebel angeordnet sind.

Alternativ kann auch vorgesehen sein, dass die erste Führungsfläche und die zweite Führungsfläche am Kopplungshebel und das erste Kontaktelement und das zweite Kontaktelement am Auslöseglied angeordnet sind.

Bei einer vorteilhaften Ausführungsform sind das erste Kontaktelement und/oder das zweite Kontaktelement als frei drehbare Kontaktrollen ausgestaltet. Die Kontaktrollen können beispielsweise am Kopplungshebel drehbar gelagert sein.

Bei einer bevorzugten Ausgestaltung sind die erste Führungsfläche und die zweite Führungsfläche an einer dem Kopplungshebel zugewandten Stirnseite des Auslöseglieds angeordnet.

Befindet sich der Schließkörper des Ventils in seiner Offenstellung, so wird er von unter Druck stehender Flüssigkeit umströmt und günstigerweise zusätzlich von einer Schließfeder des Ventils mit einer Schließkraft beaufschlagt. Der Benutzer muss daher das Auslöseglied mit einer gewissen Haltekraft beaufschlagen, um den Schließkörper in seiner Offenstellung zu halten. Dies kann zu einer Ermüdung des Benutzers führen. Zur Erzielung einer besonders einfachen Handhabung der Ventilpistole ist es daher wünschenswert, die erforderliche Haltekraft zu reduzieren. Hierzu ist bei einer vorteilhaften Ausführungsform vorgesehen, dass das zweite Kontaktelement in der Freigabestellung des Auslöseglieds an einer Stützfläche anliegt, wobei der Neigungswinkel der Tangente der Stützfläche bezogen auf die voranstehend erläuterte Referenzlinie geringer ist als der Neigungswinkel der Tangente der zweiten Führungsfläche an der momentanen Kontaktstelle des zweiten Kontaktelements bezogen auf die Referenzlinie. Wie bereits erwähnt, kann durch die Bereitstellung der zweiten Führungsfläche und des zweiten Kontaktelements während der zweiten Phase der Bewegung des Auslöseglieds ein verhältnismäßig großer Verschiebeweg des Ventilstößels erzielt werden, indem der Neigungswinkel der Tangente der zweiten Führungsfläche bezogen auf die Referenzlinie einen verhältnismäßig großen Wert aufweist. Gelangt der Schließkörper am Ende der Bewegung des Auslöseglieds in seine Offenstellung, so ist eine weitere Verschiebebewegung des Ventilstößels nicht mehr erforderlich und der Schließkörper muss anschließend in seiner Offenstellung gehalten werden. Das zweite Kontaktelement nimmt hierzu in der Freigabestellung des Auslöseglieds eine Position an einer Stützfläche ein. Die Neigung der Stützfläche zur Referenzlinie ist geringer als die Neigung der Tangente der zweiten Führungsfläche zur Referenzlinie. Je geringer der Neigungswinkel der Tangente der Stützfläche ist, desto geringer ist die Haltekraft, die der Benutzer auf das Auslöseglied ausüben muss.

Die Stützfläche ist günstigerweise eben ausgestaltet.

Bevorzugt ist das zweite Kopplungselement am Kopplungshebel angeordnet und die Stützfläche ist am Auslöseglied angeordnet.

Günstig ist es, wenn die Stützfläche an der dem Kopplungshebel zugewandten Stirnseite des Auslöseglieds zwischen der ersten Führungsfläche und der zweiten Führungsfläche angeordnet ist. Bei einer derartigen Ausgestaltung sind an der Stirnseite des Auslöseglieds, die dem Kopplungshebel zugewandt ist, sowohl die erste und die zweite Führungsfläche als auch die Stützfläche angeordnet. Die Stützfläche nimmt hierbei eine Position zwischen der ersten Führungsfläche und der zweiten Führungsfläche ein.

Die nachfolgende Beschreibung einer vorteilhaften Ausführungsform der Erfindung dient im Zusammenhang mit der Zeichnung der näheren Erläuterung. Es zeigen:
- Figur 1:: eine schematische Seitenansicht einer vorteilhaften Ausführungsform einer Ventilpistole;
- Figur 2:: eine Schnittansicht der Ventilpistole längs der Linie 2-2 in Figur 1, wobei ein zweites Arretierungsglied eine sperrende Stellung einnimmt;
- Figur 3:: eine Schnittansicht entsprechend Figur 2, wobei das zweite Arretierungsglied eine entsperrende Stellung einnimmt;
- Figur 4:: eine schematische Schnittansicht der Ventilpistole aus Figur 1, wobei ein Auslöseglied eine Ruhestellung einnimmt;
- Figur 5:: eine schematische Schnittansicht der Ventilpistole aus Figur 1, wobei das Auslöseglied eine Zwischenstellung einnimmt;
- Figur 6:: eine schematische Schnittansicht der Ventilpistole aus Figur 1, wobei das Auslöseglied eine Freigabestellung einnimmt.

In den Figuren 1 bis 6 ist eine vorteilhafte Ausführungsform einer erfindungsgemäßen Ventilpistole schematisch dargestellt und insgesamt mit dem Bezugszeichen 10 belegt. Die Ventilpistole 10 umfasst ein Gehäuse 12, das von einer ersten Gehäuseschale 14 und einer zweiten Gehäuseschale 15 gebildet wird. Das Gehäuse 12 weist einen zentralen Gehäusebereich 16 auf, der zwischen einem vorderen Gehäusebereich 18 und einem rückwärtigen Gehäusebereich 22 angeordnet ist. Der vordere Gehäusebereich 18 nimmt ein Ventil 20 auf und vom hinteren Gehäusebereich 22 steht ein vom Benutzer mit der Hand umgreifbarer Handgriff 24 ab. Der Handgriff 24 weist einen oberen Endbereich 25 auf, der dem Daumen und dem Zeigefinger des Benutzers zugeordnet ist und sich an den rückwärtigen Gehäusebereich 22 anschließt. Dem oberen Endbereich 25 abgewandt weist der Handgriff 24 einen unteren Endbereich 26 auf, von dem sich ein Schutzbügel 28 zum vorderen Gehäusebereich 18 erstreckt. Der Schutzbügel 28, der zentrale Gehäusebereich 16 und der Handgriff 24 umgeben eine Grifföffnung 30, in die der Benutzer beim Umgreifen des Handgriffs 24 mit seinen Fingern eingreifen kann.

Der zentrale Gehäusebereich 16 nimmt einen Kopplungshebel 32 auf und im Handgriff 24 ist ein bewegbares Auslöseglied angeordnet, das in der dargestellten vorteilhaften Ausführungsform als Auslösehebel 34 ausgestaltet ist. Der Auslösehebel 34 ist um eine erste Schwenkachse 36 verschwenkbar an den beiden Gehäuseschalen gelagert und kann vom Benutzer mit dem Handballen aus einer in den Figuren 1 bis 4 dargestellten Ruhestellung über eine in Figur 5 dargestellte Zwischenstellung in eine in Figur 6 dargestellte Freigabestellung verschwenkt werden. Die erste Schwenkachse 36 ist im unteren Endbereich 26 des Handgriffs 24 angeordnet. In seiner Ruhestellung ragt der Auslösehebel 34 mit einem hinteren Hebelbereich 37 aus der dem Ventil 20 abgewandten Rückseite des Handgriffs 24 hervor.

Der Auslösehebel 34 wird von einer ersten Rückstellfeder 38 mit einer federelastischen Rückstellkraft beaufschlagt.

Der Auslösehebel 34 kann in seiner in den Figuren 1 bis 4 dargestellten Ruhestellung arretiert werden. Hierzu ist an der dem Ventil 20 zugewandten Vorderseite des Handgriffs 24 ein erstes Arretierungsglied 39 angeordnet und am hinteren Hebelbereich 37 ist ein zweites Arretierungsglied 40 angeordnet.

Das erste Arretierungsglied 39 ist im Wesentlichen L-förmig ausgestaltet und um eine zweite Schwenkachse 41 schwenkbar gelagert. Ein erster Schenkel 42 des ersten Arretierungsgliedes 39 bildet einen Betätigungsarm und ragt in der in den Figuren 1 bis 4 dargestellten sperrenden Stellung des ersten Arretierungsgliedes 39 aus der dem Ventil 20 zugewandten Vorderseite des Handgriffs 24 hervor. Am freien Ende 44 eines zweiten Schenkels 46 des ersten Arretierungsglieds 39 ist eine frei drehbare Arretierungsrolle 45 angeordnet, die in der sperrenden Stellung des ersten Arretierungsglieds 39 am Auslösehebel 34 lose anliegt und diesen an einer Schwenkbewegung hindert. Der zweite Schenkel 46 bildet einen Arretierungsarm des ersten Arretierungsglieds 39.

Umgreift der Benutzer mit seiner Hand den Handgriff 24, so verschwenkt er mit seinen Fingern intuitiv das erste Arretierungsglied 39 entgegen der federelastischen Rückstellkraft einer zweiten Rückstellfeder 48 in eine in den Figuren 5 und 6 dargestellte entsperrende Stellung, in der der zweite Schenkel 46 des ersten Arretierungsglieds 39 in eine Ausnehmung 50 des Auslösehebels 34 eintaucht, so dass der Auslösehebel 34 aus seiner Ruhestellung in seine Freigabestellung verschwenkt werden kann. Gibt der Benutzer den Handgriff 24 wieder frei, so wird der Auslösehebel 34 von der ersten Rückstellfeder 38 selbsttätig in seine Ruhestellung verschwenkt und das erste Arretierungsglied 39 wird von der zweiten Rückstellfeder 48 selbsttätig in seine sperrende Stellung verschwenkt, so dass der Auslösehebel 34 wieder arretiert ist.

Das zweite Arretierungsglied 40 ist in einer Durchbrechung 43 des hinteren Hebelbereichs 37 parallel zur ersten Schwenkachse 36 zwischen einer in Figur 2 dargestellten sperrenden Stellung und einer in Figur 3 dargestellten entsperrenden Stellung hin und her verschiebbar gelagert. Aufgrund ihrer Positionierung im hinteren Hebelbereich 37 ist die Durchbrechung 43 in der Ruhestellung des Auslösehebels 34 hinter dem Handgriff 24 angeordnet. In der Ruhestellung des Auslösehebels 34 kann daher das zweite Arretierungsglied 40, das nach Art eines Bolzens ausgebildet ist, in die sperrende Stellung verschoben werden, in der es mit einem Teilbereich 49 aus der Durchbrechung 43 hervorsteht und an einer rückseitigen Kante 47 des Handgriffs 24 anliegt. Dadurch ist der Auslösehebel 34 blockiert und kann aus seiner Ruhestellung nicht in seine Freigabestellung verschwenkt werden. Zum Freigeben des Auslösehebels 34 muss das zweite Arretierungsglied 40 vollständig in die Durchbrechung 43 eingeschoben werden, so dass das zweite Arretierungsglied 40 die rückseitige Kante 47 des Handgriffs 24 freigibt. In dieser entsperrenden Stellung kann der Auslösehebel 34 in die Freigabestellung verschwenkt werden, ohne durch das zweite Arretierungsglied 40 behindert zu werden.

Der Auslösehebel 34 weist auf seiner der ersten Schwenkachse 36 abgewandten Stirnseite 52, die dem Kopplungshebel 32 zugewandt ist, ein erstes Kraftbeaufschlagungselement in Form einer ersten ebenen Führungsfläche 54 sowie ein zweites Kraftbeaufschlagungselement in Form einer zweiten ebenen Führungsfläche 56 auf, und zwischen der ersten Führungsfläche 54 und der zweiten Führungsfläche 56 ist an der Stirnseite 52 des Auslösehebels 34 eine ebene Stützfläche 58 angeordnet.

Der Kopplungshebel 32 ist um eine Kopplungshebelachse 60 verschwenkbar. Die Kopplungshebelachse 60 ist parallel zur ersten Schwenkachse 36 ausgerichtet und an einem Ventilgehäuse 62 des Ventils 20 gelagert. In geringem Abstand zur Kopplungshebelachse 60 weist der Kopplungshebel 32 ein justierbares Betätigungselement 64 in Form einer Justierschraube auf, die an einem Ventilstößel 66 anliegt. Der Ventilstößel 66 ist im Ventilgehäuse 62 verschiebbar gelagert und liegt mit seinem dem Betätigungselement 64 abgewandten Ende an einem kugelförmigen Schließkörper 68 des Ventils 20 an, der von einer dritten Rückstellfeder 70 mit einer federelastischen Schließkraft in Richtung auf einen Ventilsitz 72 beaufschlagt wird.

Das Ventilgehäuse 62 bildet einen Einlasskanal 73 der Ventilpistole 10 mit einem Einlass 74 und einen Auslasskanal 75 der Ventilpistole 10 mit einem Auslass 76 aus. Der Einlass 74 ragt aus einer Unterseite 78 des vorderen Gehäusebereichs 18 heraus und der Auslass 76 ragt aus einer Vorderseite 80 des vorderen Gehäusebereichs 18 heraus. An den Einlass 74 kann eine Flüssigkeitszufuhrleitung, beispielsweise ein Druckschlauch, angeschlossen werden, über die der Ventilpistole 10 unter Druck stehende Flüssigkeit zugeführt werden kann. An den Auslass 76 kann beispielsweise eine Sprühlanze angeschlossen werden, über die die unter Druck stehende Flüssigkeit abgegeben werden kann.

Der Ventilsitz 72 ist im Strömungsweg zwischen dem Einlass 74 und dem Auslass 76 angeordnet. Befindet sich der Schließkörper 68 in seiner in Figur 4 dargestellten Schließstellung, so liegt er dicht am Ventilsitz 72 an, so dass die Strömungsverbindung zwischen dem Einlass 74 und dem Auslass 76 unterbrochen ist. In seiner Schließstellung wird der Schließkörper 68 von dem stromaufwärts des Ventilsitzes 72 herrschenden Druck der Flüssigkeit beaufschlagt. Mittels des Ventilstößels 66 kann der Schließkörper 68 entgegen der Rückstellkraft der dritten Rückstellfeder 70 und entgegen des auf ihn einwirkenden Druckes der Flüssigkeit vom Ventilsitz 72 abgehoben werden, so dass er die Strömungsverbindung zwischen dem Einlass 74 und dem Auslass 76 freigibt. Hierbei baut sich der in der Schließstellung des Schließkörpers 68 stromaufwärts des Ventilsitzes 72 herrschende Flüssigkeitsdruck ab.

Der Kopplungshebel 32 weist an seinem dem Betätigungselement 64 abgewandten Ende ein erstes Kraftaufnahmeelement in Form eines ersten Kontaktelements 82 auf, das in der dargestellten Ausführungsform als am Kopplungshebel 32 frei drehbar gelagerte erste Kontaktrolle 84 ausgestaltet ist.

Im Abstand zum ersten Kontaktelement 82 weist der Kopplungshebel 32 an seiner dem Handgriff 24 zugewandten Unterseite ein zweites Kraftaufnahmeelement in Form eines zweiten Kontaktelementes 86 auf, das in der dargestellten Ausführungsform als am Kopplungshebel 32 frei drehbar gelagerte zweite Kontaktrolle 88 ausgestaltet ist. Der Abstand, den die zweite Kontaktrolle 88 zur Kopplungshebelachse 60 aufweist, ist kleiner als der Abstand, den die erste Kontaktrolle 84 zur Kopplungshebelachse 60 aufweist. Günstigerweise beträgt der Abstand der zweiten Kontaktrolle 88 zur Kopplungshebelachse 60 etwa 40 % bis 80 % des Abstands, den die erste Kontaktrolle 84 zur Kopplungshebelachse 60 aufweist.

Der Abstand zwischen dem Betätigungselement 64 und der Kopplungshebelachse 60 beträgt bevorzugt etwa 10 % des Abstands zwischen der ersten Kontaktrolle 84 und der Kopplungshebelachse 60.

In der in den Figuren 1 bis 4 dargestellten Ruhestellung des Auslösehebels 34 liegt die erste Kontaktrolle 84 an der ersten Führungsfläche 54 des Auslösehebels 34 an oder nimmt einen geringen Abstand zur ersten Führungsfläche ein. Wird der Auslösehebel 34 ausgehend von seiner Ruhestellung um die erste Schwenkachse 36 verschwenkt, so rollt die erste Kontaktrolle 84 an der ersten Führungsfläche 54 entlang, bis die erste Kontaktrolle 84 das der Stützfläche 58 abgewandte hintere Ende der ersten Führungsfläche 54 erreicht. Der Bereich der ersten Führungsfläche 54, in dem die erste Kontaktrolle 84 die erste Führungsfläche 54 momentan kontaktiert, bildet eine momentane erste Kontaktstelle 90. Mit der Änderung der Position der ersten Kontaktrolle 84 ändert sich auch die Position der momentanen ersten Kontaktstelle 90. Während dieser ersten Phase der Schwenkbewegung des Auslösehebels 34 wird der Kopplungshebel 32 um die Kopplungshebelachse 60 so weit verschwenkt, dass der Schließkörper 68 vom Ventilsitz 72 abhebt und sich dadurch der stromaufwärts des Ventilsitzes 72 herrschende Druck der Flüssigkeit abbaut.

Erreicht die erste Kontaktrolle 84 das dem Ventil 20 abgewandte hintere Ende der ersten Führungsfläche 54, wie dies in Figur 5 dargestellt ist, so kontaktiert die zweite Kontaktrolle 88 das dem Ventil 20 zugewandte vordere Ende der zweiten Führungsfläche 56. Der Bereich der zweiten Führungsfläche 56, in dem die zweite Kontaktrolle 88 die zweite Führungsfläche 56 momentan kontaktiert, bildet eine momentane zweite Kontaktstelle 92. Beim weiteren Verschwenken des Auslösehebels 34 in dessen Freigabestellung rollt die zweite Kontaktrolle 88 an der zweiten Führungsfläche 56 entlang, wobei der Kopplungshebel 32 weiter um die Kopplungshebelachse 60 verschwenkt wird und hierbei den Ventilstößel 66 verschiebt, so dass der Schließkörper 68 schließlich einen deutlichen Abstand zum Ventilsitz 72 einnimmt.

Erreicht der Auslösehebel 34 seine in Figur 6 dargestellte Freigabestellung, so nimmt die zweite Kontaktrolle 88 eine Position auf der Stützfläche 58 ein.

Die erste Führungsfläche 54 bildet ebenso wie die zweite Führungsfläche 56 eine schiefe Ebene aus. Die erste Führungsfläche 54 weist an der ersten Kontaktstelle 90 eine erste Tangente 94 auf und die zweite Führungsfläche 56 weist an der zweiten Kontaktstelle 92 eine zweite Tangente 96 auf. Bezogen auf eine Referenzlinie 98, die parallel zu einer Längsachse 100 des Auslasskanals 75 ausgerichtet ist, ist die erste Tangente 94 um einen ersten Neigungswinkel 102 geneigt. Die zweite Tangente 96 ist bezogen auf die Referenzlinie 98 um einen zweiten Neigungswinkel 104 geneigt. Der erste Neigungswinkel 102 ist kleiner als der zweite Neigungswinkel 104. Beispielsweise kann vorgesehen sein, dass der erste Neigungswinkel 102 10° bis 45°, insbesondere 15° bis 35° beträgt, wohingegen der zweite Neigungswinkel 104 beispielsweise 55° bis 85°, insbesondere 60° bis 80° beträgt.

Da der erste Neigungswinkel 102 kleiner gewählt ist als der zweite Neigungswinkel 104, wird der Kopplungshebel 32 während einer ersten Phase der Schwenkbewegung des Auslösehebels 34 um einen verhältnismäßig kleinen Schwenkwinkel verschwenkt, solange die erste Kontaktrolle 84 an der ersten Führungsfläche 54 abrollt, und anschließend wird der Kopplungshebel 32 während einer zweiten Phase der Schwenkbewegung des Auslösehebels 34 um einen größeren Schwenkwinkel verschwenkt, solange die zweite Kontaktrolle 88 an der zweiten Führungsfläche 56 abrollt. Der größere Abstand, den die erste Kontaktrolle 84 zur zweiten Schwenkachse 60 aufweist, hat in Kombination mit dem kleineren Neigungswinkel 102 zur Folge, dass der Benutzer zum Öffnen des Ventils 20 nur eine verhältnismäßig geringe Betätigungskraft auf den Auslösehebel 34 ausüben muss. Dies erleichtert die Handhabung der Ventilpistole 10. Während der ersten Phase der Schwenkbewegung des Auslösehebels 34 hebt der Schließkörper 68 so weit vom Ventilsitz 72 ab, dass sich der stromaufwärts des Ventilsitzes 72 herrschende Druck der Flüssigkeit beträchtlich abbaut und anschließend der Schließkörper 68 mit geringerer Öffnungskraft weiter in seine Offenstellung bewegt werden kann, indem die zweite Kontaktrolle 88 an der zweiten Führungsfläche 56 abrollt.

Erreicht der Auslösehebel 34 seine in Figur 6 dargestellte Freigabestellung, in der der Schließkörper 68 seine Offenstellung einnimmt, so stützt sich der Kopplungshebel 32 über die zweite Kontaktrolle 88 an der Stützfläche 58 ab. Die ebene Stützfläche 58 weist eine dritte Tangente 105 auf, die bezogen auf die Referenzlinie 98 einen dritten Neigungswinkel 106 aufweist, der kleiner ist als der zweite Neigungswinkel 104. Günstig ist es, wenn der dritte Neigungswinkel 106 etwa 15° bis ca. 40° beträgt, insbesondere etwa 20° bis ca. 35° beträgt.

Aufgrund der verhältnismäßig geringen Neigung der Stützfläche 58 zur Referenzlinie 98 muss vom Benutzer nur eine verhältnismäßig geringe Haltekraft auf den Auslösehebel 34 ausgeübt werden, um den Schließkörper 68 in seiner Offenstellung zu halten. Die Handhabung der Ventilpistole 10 gestaltet sich somit sehr einfach, insbesondere kann die Ventilpistole 10 vom Benutzer mit geringen Kräften betätigt werden.

Die Handhabung der Ventilpistole 10 wird auch dadurch erleichtert, dass der Auslösehebel 34 an der dem Ventil 20 abgewandten Rückseite des Handgriffs 24 angeordnet ist, denn dadurch wird die Ventilpistole 10 unter dem Einfluss des Rückstoßes der über den Ventilauslass 76 abgegebenen Flüssigkeit in die Handfläche des Benutzers gedrückt, die den Handgriff 24 umgreift. Der Benutzer muss daher den Handgriff 24 mit seinen Fingern nicht mit großem Kraftaufwand umschließen, um den Auslösehebel 34 in seiner Freigabestellung zu halten.

Außerdem wird die Handhabung der Ventilpistole 10 dadurch erleichtert, dass das erste Arretierungsglied 39 an der dem Auslass 76 zugewandten Vorderseite des Handgriffs 24 angeordnet ist. Der erste Schenkel 42 des ersten Arretierungsglieds 39 bildet einen Betätigungsarm aus, der vom Benutzer beim Ergreifen des Handgriffs 24 mit den Fingern so weit um die zweite Schwenkachse 41 verschwenkt werden kann, dass der zweite Schenkel 46, der einen Arretierungsarm ausbildet, den Auslösehebel 34 freigibt. Die Betätigung des Auslösehebels 34 und des ersten Arretierungsglieds 39 erfolgen somit intuitiv beim Umgreifen des Handgriffs 24, ohne dass der Benutzer mit seiner Hand die Position am Handgriff 24 zum Entsperren des Auslösehebels 34 ändern muss. Zusätzlich zum ersten Arretierungsglied 39 weist die Ventilpistole 10 noch das zweite Arretierungsglied 40 auf. Die Gefahr, dass der Auslösehebel 34 unbeabsichtigt betätigt wird, kann dadurch besonders gering gehalten werden.

## Patentansprüche

1. Ventilpistole für ein Hochdruckreinigungsgerät, umfassend einen Einlasskanal (73) mit einem Einlass (74) zum Zuführen einer unter Druck stehenden Flüssigkeit und einen Auslasskanal (75) mit einem Auslass (76) zum Abgeben der Flüssigkeit, ein im Strömungsweg zwischen dem Einlass (74) und dem Auslass (76) angeordnetes Ventil (20), ein manuell zwischen einer Ruhestellung und einer Freigabestellung bewegbares Auslöseglied (34) zum Öffnen und Schließen des Ventils (20), ein manuell zwischen einer sperrenden Stellung und einer entsperrenden Stellung bewegbares erstes Arretierungsglied (39) zum Arretieren des Auslöseglieds (34) in der Ruhestellung, und einen vom Benutzer mit der Hand umgreifbaren Handgriff (24) zum Halten der Ventilpistole (10), **dadurch gekennzeichnet, dass** das Auslöseglied (34) an der dem Auslass (76) abgewandten Rückseite des Handgriffs (24) angeordnet ist und dass das erste Arretierungsglied (39) an der dem Auslass (76) zugewandten Vorderseite des Handgriffs (24) angeordnet ist.

2. Ventilpistole nach Anspruch 1, **dadurch gekennzeichnet, dass** das Auslöseglied (34) um eine erste Schwenkachse (36) schwenkbar gelagert ist.

3. Ventilpistole nach Anspruch 2, **dadurch gekennzeichnet, dass** der Handgriff (24) einen dem Daumen und dem Zeigefinger des Benutzers zugeordneten oberen Endbereich (25) und einen dem oberen Endbereich (25) abgewandten unteren Endbereich (26) aufweist, wobei die erste Schwenkachse (36) im unteren Endbereich (26) angeordnet ist.

4. Ventilpistole nach einem der voranstehenden Ansprüche, **dadurch gekennzeichnet, dass** das erste Arretierungsglied (39) um eine zweite Schwenkachse (41) schwenkbar gelagert ist.

5. Ventilpistole nach Anspruch 4, **dadurch gekennzeichnet, dass** der Handgriff (24) einen dem Daumen und dem Zeigefinger des Benutzers zugeordneten oberen Endbereich und einen dem oberen Endbereich abgewandten unteren Endbereich aufweist, wobei die zweite Schwenkachse (41) im oberen Endbereich angeordnet ist.

6. Ventilpistole nach einem der voranstehenden Ansprüche, **dadurch gekennzeichnet, dass** das erste Arretierungsglied (39) einen Betätigungsarm (42) und einen Arretierungsarm (46) aufweist, wobei der Betätigungsarm (42) in der sperrenden Stellung des ersten Arretierungsglieds (39) aus der Vorderseite des Handgriffs (24) herausragt und der Arretierungsarm (46) in der sperrenden Stellung des ersten Arretierungsglieds (39) eine Bewegung des Auslöseglieds (34) von der Ruhestellung in die Freigabestellung blockiert.

7. Ventilpistole nach Anspruch 6, **dadurch gekennzeichnet, dass** der Arretierungsarm (46) an seinem freien Ende (44) eine frei drehbare Rolle (45) aufweist.

8. Ventilpistole nach Anspruch 6 oder 7, **dadurch gekennzeichnet, dass** der Arretierungsarm (46) in der entsperrenden Stellung des ersten Arretierungsglieds (39) in eine Ausnehmung (50) des Auslöseglieds (34) eintaucht.

9. Ventilpistole nach einem der voranstehenden Ansprüche, **dadurch gekennzeichnet, dass** die Ventilpistole (10) ein zweites Arretierungsglied (40) aufweist, das zwischen einer sperrenden Stellung und einer entsperrenden Stellung hin und her bewegbar ist, wobei das Auslöseglied (34) vom zweiten Arretierungsglied (40) in der sperrenden Stellung arretierbar und in der entsperrenden Stellung freigebbar ist.

10. Ventilpistole nach Anspruch 9, **dadurch gekennzeichnet, dass** das zweite Arretierungsglied (40) an einem in der Ruhestellung des Auslöseglieds (34) aus dem Handgriff (24) herausragenden Bereich (37) des Auslöseglieds (34) bewegbar gelagert ist, wobei das zweite Arretierungsglied (40) in seiner sperrenden Stellung aus dem Auslöseglied (34) herausragt und in seiner entsperrenden Stellung vollständig in das Auslöseglied (34) eintaucht.

11. Ventilpistole nach Anspruch 10, **dadurch gekennzeichnet, dass** das zweite Arretierungsglied (40) in einer Durchbrechung (43) des Auslöseglieds (34) verschiebbar gelagert ist.

12. Ventilpistole nach einem der voranstehenden Ansprüche, **dadurch gekennzeichnet, dass** das Ventil (20) einen Schließkörper (68) aufweist, der in einer Schließstellung an einem Ventilsitz (72) dicht anliegt und von einem Ventilstößel (66) mit einer Öffnungskraft beaufschlagbar ist zum Verschieben des Schließkörpers (68) in eine zum Ventilsitz (72) beabstandete Offenstellung, und dass das Auslöseglied (34) über einen um eine Kopplungshebelachse (60) verschwenkbar gelagerten Kopplungshebel (32) mit dem Ventilstößel (66) gekoppelt ist, wobei der Kopplungshebel (32) ein Betätigungselement (64) aufweist, über das der Ventilstößel (66) mit der Öffnungskraft beaufschlagbar ist, und wobei der Kopplungshebel (32) ein erstes und ein zweites Kraftaufnahmeelement aufweist, wobei beim Bewegen des Auslöseglieds (34) aus der Ruhestellung in die Freigabestellung zuerst das erste Kraftaufnahmeelement und dann das zweite Kraftaufnahmeelement mit einer Auslösekraft beaufschlagbar sind, wobei das erste Kraftaufnahmeelement einen größeren Abstand zur Kopplungshebelachse (60) aufweist als das zweite Kraftaufnahmeelement.

13. Ventilpistole nach Anspruch 12, **dadurch gekennzeichnet, dass** das Auslöseglied (34) ein erstes und ein zweites Kraftbeaufschlagungselement aufweist, wobei das erste Kraftaufnahmeelement an das erste Kraftbeaufschlagungselement anlegbar ist und wobei das zweite Kraftaufnahmeelement an das zweite Kraftbeaufschlagungselement anlegbar ist.

14. Ventilpistole nach Anspruch 13, **dadurch gekennzeichnet, dass** das erste Kraftaufnahmeelement und das erste Kraftbeaufschlagungselement eine erste Führungsfläche (54) und ein die erste Führungsfläche (54) kontaktierendes und entlang der ersten Führungsfläche (54) bewegbares erstes Kontaktelement (82) ausbilden, und dass das zweite Kraftaufnahmeelement und das zweite Kraftbeaufschlagungselement eine zweite Führungsfläche (56) und ein die zweite Führungsfläche (56) kontaktierendes und entlang der zweiten Führungsfläche (56) bewegbares zweites Kontaktelement (86) ausbilden.

15. Ventilpistole nach Anspruch 14, **dadurch gekennzeichnet, dass** der Neigungswinkel (102) der Tangente (94) der ersten Führungsfläche (54) an der momentanen Kontaktstelle (90) des ersten Kontaktelements (82) bezogen auf eine parallel zu einer Längsachse (100) des Auslasskanals (75) ausgerichtete Referenzlinie (98) geringer ist als der Neigungswinkel (104) der Tangente (96) der zweiten Führungsfläche (56) an der momentanen Kontaktstelle (92) des zweiten Kontaktelements (86) bezogen auf die Referenzlinie (98).

16. Ventilpistole nach Anspruch 14 oder 15, **dadurch gekennzeichnet, dass** die erste Führungsfläche (54) und die zweite Führungsfläche (56) eben ausgestaltet sind.

17. Ventilpistole nach Anspruch 16, **dadurch gekennzeichnet, dass** die erste Führungsfläche (54) und/oder die zweite Führungsfläche (56) parallel zur Kopplungshebelachse (60) ausgerichtet sind.

18. Ventilpistole nach einem der Ansprüche 14 bis 17, **dadurch gekennzeichnet, dass** die erste Führungsfläche (54) und die zweite Führungsfläche (56) am Auslöseglied (34) angeordnet sind und dass das erste Kontaktelement (82) und das zweite Kontaktelement (86) am Kopplungshebel (32) angeordnet sind.

19. Ventilpistole nach einem der Ansprüche 14 bis 18, **dadurch gekennzeichnet, dass** die erste Führungsfläche (54) und die zweite Führungsfläche (56) an einer dem Kopplungshebel (32) zugewandten Stirnseite (52) des Auslöseglieds (34) angeordnet sind.

20. Ventilpistole nach einem der Ansprüche 14 bis 19, **dadurch gekennzeichnet, dass** das zweite Kontaktelement (86) in der Freigabestellung des Auslöseglieds (34) an einer Stützfläche (58) anliegt, wobei der Neigungswinkel (106) der Tangente (105) der Stützfläche (58) bezogen auf die Referenzlinie (98) geringer ist als der Neigungswinkel (104) der Tangente (96) der zweiten Führungsfläche (56) an der momentanen Kontaktstelle des zweiten Kontaktelements (86) bezogen auf die Referenzlinie (98).

21. Ventilpistole nach Anspruch 20, **dadurch gekennzeichnet, dass** die Stützfläche (58) eben ausgestaltet ist.

22. Ventilpistole nach Anspruch 20 oder 21, **dadurch gekennzeichnet, dass** die Stützfläche (58) an der dem Kopplungshebel (32) zugewandten Stirnseite (52) des Auslöseglieds (34) zwischen der ersten Führungsfläche (54) und der zweiten Führungsfläche (56) angeordnet ist.

## Claims

1. Valve gun for a high-pressure cleaner, comprising an inlet channel (73) with an inlet (74) for supplying a pressurized liquid and an outlet channel (75) with an outlet (76) for discharging the liquid, a valve (20) arranged in the flow path between the inlet (74) and the outlet (76), a triggering member (34) manually movable between a rest position and a release position for opening and closing the valve (20), a first locking member (39) manually movable between a locking position and an unlocking position for locking the triggering member (34) in the rest position, and a handgrip (24) graspable by the user with his hand to hold the valve gun (10), **characterized in that** the triggering member (34) is arranged at the rear side of the handgrip (24) that faces away from the outlet (76), and **in that** the first locking member (39) is arranged at the front side of the handgrip (24) that faces the outlet (76).

2. Valve gun in accordance with claim 1, **characterized in that** the triggering member (34) is mounted so as to be pivotable about a first pivot axis (36).

3. Valve gun in accordance with claim 2, **characterized in that** the handgrip (24) has an upper end region (25) allocated to the thumb and the index finger of the user and a lower end region (26) facing away from the upper end region (25), the first pivot axis (36) being arranged in the lower end region (26).

4. Valve gun in accordance with any one of the preceding claims, **characterized in that** the first locking member (39) is mounted so as to be pivotable about a second pivot axis (41).

5. Valve gun in accordance with claim 4, **characterized in that** the handgrip (24) has an upper end region allocated to the thumb and the index finger of the user and a lower end region facing away from the upper end region, the second pivot axis (41) being arranged in the upper end region.

6. Valve gun in accordance with any one of the preceding claims, **characterized in that** the first locking member (39) comprises an actuating arm (42) and a locking arm (46), the actuating arm (42), in the locking position of the first locking member (39), protruding from the front side of the handgrip (24), and the locking arm (46), in the locking position of the first locking member (39), blocking movement of the triggering member (34) from the rest position to the release position.

7. Valve gun in accordance with claim 6, **characterized in that** the locking arm (46) has a freely rotatable roller (45) at its free end (44).

8. Valve gun in accordance with claim 6 or 7, **characterized in that** the locking arm (46), in the unlocking position of the first locking member (39), extends into a recess (50) of the triggering member (34).

9. Valve gun in accordance with any one of the preceding claims, **characterized in that** the valve gun (10) comprises a second locking member (40) which is movable back and forth between a locking position and an unlocking position, the triggering member (34) being lockable in the locking position and releasable in the unlocking position by the second locking member (40).

10. Valve gun in accordance with claim 9, **characterized in that** the second locking member (40) is movably mounted on a region (37) of the triggering member (34) which, in the rest position of the triggering member (34), protrudes from the handgrip (24), the second locking member (40), in its locking position, protruding from the triggering member (34), and, in its unlocking position, extending fully into the triggering member (34).

11. Valve gun in accordance with claim 10, **characterized in that** the second locking member (40) is displaceably mounted in an opening (43) of the triggering member (34).

12. Valve gun in accordance with any one of the preceding claims, **characterized in that** the valve (20) comprises a closing body (68) which, in a closed position, lies tight against a valve seat (72) and can be acted upon by a valve plunger (66) with an opening force to move the closing body (68) into an open position at a distance from the valve seat (72), and **in that** the triggering member (34) is coupled to the valve plunger (66) via a coupling lever (32) mounted so as to be pivotable about a coupling lever axis (60), the coupling lever (32) comprising an actuating element (64) via which the valve plunger (66) can be acted upon with the opening force, and the coupling lever (32) comprising a first and a second force receiving element, the first force receiving element being acted upon first and the second force receiving element subsequently with a triggering force when the triggering member (34) is moved from the rest position into the release position, the first force receiving element being at a greater distance from the coupling lever axis (60) than the second force receiving element.

13. Valve gun in accordance with claim 12, **characterized in that** the triggering member (34) comprises a first and a second force application element, the first force receiving element being positionable on the first force application element, and the second force receiving element being positionable on the second force application element.

14. Valve gun in accordance with claim 13, **characterized in that** the first force receiving element and the first force application element form a first guide surface (54) and a first contact element (82) contacting the first guide surface (54) and movable along the first guide surface (54), and **in that** the second force receiving element and the second force application element form a second guide surface (56) and a second contact element (86) contacting the second guide surface (56) and movable along the second guide surface (56).

15. Valve gun in accordance with claim 14, **characterized in that** the angle of inclination (102) of the tangent (94) of the first guide surface (54) at the momentary contact point (90) of the first contact element (82) in relation to a reference line (98) oriented parallel to a longitudinal axis (100) of the outlet channel (75) is smaller than the angle of inclination (104) of the tangent (96) of the second guide surface (56) at the momentary contact point (92) of the second contact element (86) in relation to the reference line (98).

16. Valve gun in accordance with claim 14 or 15, **characterized in that** the first guide surface (54) and the second guide surface (56) are of flat configuration.

17. Valve gun in accordance with claim 16, **characterized in that** the first guide surface (54) and/or the second guide surface (56) are aligned parallel to the coupling lever axis (60).

18. Valve gun in accordance with any one of claims 14 to 17, **characterized in that** the first guide surface (54) and the second guide surface (56) are arranged on the triggering member (34), and **in that** the first contact element (82) and the second contact element (86) are arranged on the coupling lever (32).

19. Valve gun in accordance with any one of claims 14 to 18, **characterized in that** the first guide surface (54) and the second guide surface (56) are arranged at an end face (52) of the triggering member (34) that faces the coupling lever (32).

20. Valve gun in accordance with any one of claims 14 to 19, **characterized in that** the second contact element (86), in the release position of the triggering member (34), lies against a support surface (58), with the angle of inclination (106) of the tangent (105) of the support surface (58) in relation to the reference line (98) being smaller than the angle of inclination (104) of the tangent (96) of the second guide surface (56) at the momentary contact point of the second contact element (86) in relation to the reference line (98).

21. Valve gun in accordance with claim 20, **characterized in that** the support surface (58) is of flat configuration.

22. Valve gun in accordance with claim 20 or 21, **characterized in that** the support surface (58) is arranged at the end face (52) of the triggering member (34) that faces the coupling lever (32) between the first guide surface (54) and the second guide surface (56).

## Revendications

1. Pistolet à valve pour un appareil de nettoyage haute pression, comprenant un canal d'admission (73) pourvu d'une entrée (74) permettant d'amener un liquide sous pression et un canal d'évacuation (75) pourvu d'une sortie (76) permettant de distribuer le liquide, une valve (20) agencée dans la voie d'écoulement entre l'entrée (74) et la sortie (76), un organe de déclenchement (34) pouvant être déplacé manuellement entre une position de repos et une position de libération et permettant d'ouvrir et de fermer la valve (20), un premier organe de blocage (39) pouvant être déplacé manuellement entre une position de blocage et une position de déblocage et permettant de bloquer l'organe de déclenchement (34) dans la position de repos, et une poignée (24) pouvant être enserrée à la main par l'utilisateur et permettant de tenir le pistolet à valve (10), **caractérisé en ce que** l'organe de déclenchement (34) est agencé sur la face arrière de la poignée (24) opposée à la sortie (76) et **en ce que** le premier organe de blocage (39) est agencé sur la face avant de la poignée (24) tournée vers la sortie (76).

2. Pistolet à valve selon la revendication 1, **caractérisé en ce que** l'organe de déclenchement (34) est monté de manière à pouvoir pivoter autour d'un premier axe de pivotement (36).

3. Pistolet à valve selon la revendication 2, **caractérisé en ce que** la poignée (24) comprend une zone d'extrémité supérieure (25) associée au pouce et à l'index de l'utilisateur et une zone d'extrémité inférieure (26) opposée à la zone d'extrémité supérieure (25), le premier axe de pivotement (36) étant agencé dans la zone d'extrémité inférieure (26).

4. Pistolet à valve selon l'une quelconque des revendications précédentes, **caractérisé en ce que** le premier organe de blocage (39) est monté de manière à pouvoir pivoter autour d'un deuxième axe de pivotement (41).

5. Pistolet à valve selon la revendication 4, **caractérisé en ce que** la poignée (24) comprend une zone d'extrémité supérieure associée au pouce et à l'index de l'utilisateur et une zone d'extrémité inférieure opposée à la zone d'extrémité supérieure, le deuxième axe de pivotement (41) étant agencé dans la zone d'extrémité supérieure.

6. Pistolet à valve selon l'une quelconque des revendications précédentes, **caractérisé en ce que** le premier organe de blocage (39) comprend un bras d'actionnement (42) et un bras de blocage (46), le bras d'actionnement (42), dans la position de blocage du premier organe de blocage (39), faisant saillie de la face avant de la poignée (24) et le bras de blocage (46), dans la position de blocage du premier organe de blocage (39), bloquant un déplacement de l'organe de déclenchement (34) de la position de repos vers la position de libération.

7. Pistolet à valve selon la revendication 6, **caractérisé en ce que** le bras de blocage (46) présente à son extrémité libre (44) un rouleau (45) pouvant tourner librement.

8. Pistolet à valve selon la revendication 6 ou 7, **caractérisé en ce que** le bras de blocage (46), dans la position de déblocage du premier organe de blocage (39), s'enfonce dans un évidement (50) de l'organe de déclenchement (34).

9. Pistolet à valve selon l'une quelconque des revendications précédentes, **caractérisé en ce que** le pistolet à valve (10) comprend un deuxième organe de blocage (40), qui peut être animé d'un mouvement de va-et-vient entre une position de blocage et une position de déblocage, l'organe de déclenchement (34) pouvant être bloqué dans la position de blocage et pouvant être libéré dans la position de déblocage par le deuxième organe de blocage (40).

10. Pistolet à valve selon la revendication 9, **caractérisé en ce que** le deuxième organe de blocage (40) est monté mobile sur une zone (37) de l'organe de déclenchement (34), ladite zone faisant saillie de la poignée (34) dans la position de repos de l'organe de déclenchement (34), le deuxième organe de blocage (40), dans sa position de blocage, faisant saillie de l'organe de déclenchement (34) et, dans sa position de déblocage, s'enfonçant entièrement dans l'organe de déclenchement (34).

11. Pistolet à valve selon la revendication 10, **caractérisé en ce que** le deuxième organe de blocage (40) est monté de manière à pouvoir coulisser dans une ouverture (43) de l'organe de déclenchement (34).

12. Pistolet à valve selon l'une quelconque des revendications précédentes, **caractérisé en ce que** la valve (20) comprend un corps de fermeture (68), qui, dans une position de fermeture, s'applique de manière étanche contre un siège de soupape (72) et peut être soumis à l'action d'une force d'ouverture par un poussoir de valve (66) pour faire coulisser le corps de fermeture (68) dans une position d'ouverture espacée du siège de soupape (72), et **en ce que** l'organe de déclenchement (34) est accouplé au poussoir de soupape (66) par l'intermédiaire d'un levier d'accouplement (32) monté de manière à pouvoir pivoter autour d'un axe de levier d'accouplement (60), dans lequel le levier d'accouplement (32) comprend un élément d'actionnement (64) par l'intermédiaire duquel le poussoir de soupape (66) peut être soumis à l'action de la force d'ouverture, et le levier d'accouplement (32) comprend un premier et un deuxième élément de réception de force, sachant que lors du déplacement de l'organe de déclenchement (34) de la position de repos dans la position de libération, c'est d'abord le premier élément de réception de force puis le deuxième élément de réception de force qui peut être soumis à l'action d'une force de déclenchement, le premier élément de réception de force étant plus éloigné de l'axe de levier d'accouplement (60) que le deuxième élément de réception de force.

13. Pistolet à valve selon la revendication 12, **caractérisé en ce que** l'élément de déclenchement (34) comprend un premier et un deuxième élément de soumission à une force, le premier élément de réception de force pouvant être appliqué contre le premier élément de soumission à une force et le deuxième élément de réception de force pouvant être appliqué contre le deuxième élément de soumission à une force.

14. Pistolet à valve selon la revendication 13, **caractérisé en ce que** le premier élément de réception de force et le premier élément de soumission à une force constituent une première surface de guidage (54) et un premier élément de contact (82) en contact avec la première surface de guidage (54) et mobile le long de la première surface de guidage (54), et **en ce que** le deuxième élément de réception de force et le deuxième élément de soumission à une force constituent une deuxième surface de guidage (56) et un deuxième élément de contact (86) en contact avec la deuxième surface de guidage (56) et mobile le long de la deuxième surface de guidage (56).

15. Pistolet à valve selon la revendication 14, **caractérisé en ce que** l'angle d'inclinaison (102) de la tangente (94) de la première surface de guidage (54) au point de contact momentané (90) du premier élément de contact (82), par rapport à une ligne de référence (98) orientée parallèlement à un axe longitudinal (100) du canal d'évacuation (75), est inférieur à l'angle d'inclinaison (104) de la tangente (96) de la deuxième surface de guidage (56) au point de contact momentané (92) du deuxième élément de contact (86) par rapport à la ligne de référence (98).

16. Pistolet à valve selon la revendication 14 ou 15, **caractérisé en ce que** la première surface de guidage (54) et la deuxième surface de guidage (56) sont planes.

17. Pistolet à valve selon la revendication 16, **caractérisé en ce que** la première surface de guidage (54) et/ou la deuxième surface de guidage (56) sont orientées parallèlement à l'axe de levier d'accouplement (60).

18. Pistolet à valve selon l'une quelconque des revendications 14 à 17, **caractérisé en ce que** la première surface de guidage (54) et la deuxième surface de guidage (56) sont agencées sur l'organe de déclenchement (34) et **en ce que** le premier élément de contact (82) et le deuxième élément de contact (86) sont agencés sur le levier d'accouplement (32).

19. Pistolet à valve selon l'une quelconque des revendications 14 à 18, **caractérisé en ce que** la première surface de guidage (54) et la deuxième surface de guidage (56) sont agencées contre une face avant (52) de l'élément de déclenchement (34) tournée vers le levier d'accouplement (32).

20. Pistolet à valve selon l'une quelconque des revendications 14 à 19, **caractérisé en ce que** le deuxième élément de contact (86), dans la position de libération de l'élément de déclenchement (34), s'applique contre une surface d'appui (58), l'angle d'inclinaison (106) de la tangente (105) de la surface d'appui (58) par rapport à la ligne de référence (98) étant inférieur à l'angle d'inclinaison (104) de la tangente (96) de la deuxième surface de guidage (56) au point de contact momentané du deuxième élément de contact (86) par rapport à la ligne de référence (98).

21. Pistolet à valve selon la revendication 20, **caractérisé en ce que** la surface d'appui (58) est plane.

22. Pistolet à valve selon la revendication 20 ou 21, **caractérisé en ce que** la surface d'appui (58) est agencée sur la face avant (52) de l'organe de déclenchement (34) tournée vers le levier d'accouplement (32) entre la première surface de guidage (54) et la deuxième surface de guidage (56).
